# FASCICULE DE BREVET EUROPEEN

(11) **EP 3 470 558 B1**
(45) Date de publication et mention de la délivrance du brevet: **05.05.2021**
(21) Numéro de dépôt: 18200522.3
(22) Date de dépôt: 15.10.2018
(51) Int. Cl.: D01G 9/02, D01G 23/08

(54) **SYSTÈME DE DOSAGE DE FIBRES INCLUANT UNE CUVE DE DOSAGE**
DOSIERSYSTEM VON FASERN, DAS EINEN FASERDOSIERTANK UMFASST
FIBRE-ASSAY SYSTEM INCLUDING A FIBRE-METERING VESSEL

(30) Priorité: 13.10.2017 FR 1771082
(43) Date de publication de la demande: 17.04.2019
(73) Titulaire: LIM-BM S.a.r.l., 79130 Azay-sur-Thouet (FR)
(72) Inventeur: Marchal, Josua, 79340 Menigoute (FR); Marchal, Grégory, 79400 Courlay (FR)
(74) Mandataire: Koudine, Andreï

(56) Documents cités:
- CN-U- 203 049 121
- CN-U- 206 139 468
- DE-C1- 3 627 812
- GB-A- 817 682
- JP-A- 2009 082 539

## Description

La présente invention concerne, de manière générale, le domaine des appareils assurant un dosage précis de fibres (par exemple, de fibres métalliques, et/ou synthétiques, et/ou organiques). Des exemples de ces appareils de dosage de fibres sont décrits dans les documents CN206139468U, US2015/292153A, GB817682A. Les fibres dosés peuvent être utilisées par la suite comme une charge dans des mélanges qui servent à fabriquer des matériaux composites minéraux (par exemple, du béton) ou polymériques (par exemple, des plastiques durcisables).

Plus particulièrement, la présente invention concerne, selon un premier de ses aspects, une cuve de dosage de fibres comprenant :
- un port de chargement adapté à recevoir des amas de fibres,
- une unité de traitement allongé le long d'un axe privilégié et disposée à l'intérieur de la cuve, l'unité de traitement étant adaptée :
   ∘ dans un premier état de son fonctionnement, à coopérer avec le port de chargement pour s'alimenter en amas de fibres,
   ∘ dans un deuxième état de son fonctionnement distinct du premier état de son fonctionnement, à désassembler les amas de fibres et à éjecter les fibres ainsi isolées les unes des autres, issues des amas désassemblés, dans la cuve,
   l'unité de traitement comportant en outre un tambour rotatif muni d'une paroi perforée, ce tambour rotatif étant adapté :
   ∘ à rester à l'arrêt dans le premier état de fonctionnement de l'unité de traitement,
   ∘ à tourner autour de l'axe privilégié dans le deuxième état de fonctionnement de l'unité de traitement.

Une telle cuve de dosage est décrite dans CN206139468U et présente plusieurs inconvénients. Par exemple, les fibres isolées sont emportées par un flux d'eau rinçant la paroi perforée du tambour rotatif. Cela est insatisfaisant car rend plus complexe un dosage précis des fibres isolées.

La présente invention, qui s'appuie sur cette observation originale, a principalement pour but de proposer un système de dosage de fibre incluant une cuve de dosage de fibres, selon la revendication 1, visant au moins à réduire une limitation précédemment évoquée.

Selon l'invention, le système de dosage de fibres incluant une cuve de dosage de fibres comprend:
- un port de chargement adapté à recevoir des amas de fibres,
- une unité de traitement allongé le long d'un axe privilégié et disposée à l'intérieur de la cuve, l'unité de traitement étant adaptée :
   ∘ dans un premier état de son fonctionnement, à coopérer avec le port de chargement pour s'alimenter en amas de fibres,
   ∘ dans un deuxième état de son fonctionnement distinct du premier état de son fonctionnement, à désassembler les amas de fibres et à éjecter les fibres ainsi isolées les unes des autres, issues des amas désassemblés, dans la cuve,
   l'unité de traitement comportant en outre un tambour rotatif muni d'une paroi perforée, ce tambour rotatif étant adapté :
   ∘ à rester à l'arrêt dans le premier état de fonctionnement de l'unité de traitement,
   ∘ à tourner autour de l'axe privilégié dans le deuxième état de fonctionnement de l'unité de traitement,
   le système comportant en outre un dispositif de transport fluidique adapté à transporter une quantité prédéterminée des fibres isolées.

Comme évoqué précédemment, selon l'invention, la cuve de dosage comprend en outre une trémie de réception adaptée à récupérer les fibres isolées éjectées de l'unité de traitement. Dans ces conditions, l'axe privilégié est perpendiculaire à la pesanteur. Le dispositif de transport fluidique est adapté à coopérer avec la trémie de réception pour transporter la quantité prédéterminée des fibres isolées de la trémie de réception vers un récipient distant.

De préférence, le dispositif de transport fluidique est pneumatique, à base d'un flux d'air comprimé. Dans ces conditions, le collecteur de fibres isolées comporte à son extrémité orientée vers la trémie de réception au moins une tête aspirante adaptée à sucer, sous l'effet d'une dépression dans le dispositif de transport fluidique, les fibres isolées se trouvant dans la trémie de réception.

De préférence, la tête aspirante peut comporter une ouverture orientée vers la trémie de réception de la cuve de dosage.

De préférence, la tête aspirante peut comporter un clapet de régulation d'air adapté à contrôler une force induite, via l'ouverture, par la dépression aspirante du dispositif de transport fluidique.

Avantageusement, l'ouverture et le clapet de régulation d'air peuvent être disposés dans deux plans distincts l'un de l'autre.

De préférence, le collecteur de fibres isolées comporte un régulateur d'aspiration disposé à l'opposé de la tête aspirante selon une direction d'un flux d'air aspiré par le dispositif de transport fluidique. Dans ces conditions, le régulateur d'aspiration est adapté à au moins réguler le clapet de régulation d'air pour contrôler le débit d'air aspirant via l'ouverture.

De préférence, l'extrémité du collecteur orientée vers la trémie de réception comporte au moins deux appendices issus d'une origine commune. Dans ces conditions, ces appendices sont écartés l'un de l'autre d'un premier angle compris entre 10° et 80°. Chaque appendice comporte un bout libre disposé à l'opposé de ladite origine commune et orienté vers la trémie de réception, l'ouverture et le clapet de régulation d'air étant disposés sur ce bout libre.

Avantageusement, le régulateur d'aspiration peut être disposé en aval de l'origine commune des appendices selon la direction du flux d'air aspiré par le dispositif de transport fluidique.

D'autres caractéristiques et avantages de l'invention ressortiront clairement de la description qui en est faite ci-après, à titre indicatif et nullement limitatif, en référence aux dessins annexés, dans lesquels :
- la figure 1 représente schématiquement une vue simplifiée en perspective d'un système de dosage de fibres selon l'invention comportant deux cuves de dosage selon l'invention, distinctes l'une de l'autre et coopérant respectivement avec deux dispositifs de transport fluidique également distincts l'un de l'autre,
- la figure 2 représente schématiquement une vue isolée, simplifiée, en perspective, de l'une des deux cuves de dosage de fibres selon l'invention faisant partie du système de dosage de fibres sur la figure 1,
- la figure 3 représente schématiquement une vue isolée, simplifiée (sans perforations visibles), en perspective, d'un tambour rotatif qui fait partie de la cuve de dosage de fibres sur la figure 2,
- la figure 4 représente schématiquement une vue isolée, simplifiée, en perspective, des deux dispositifs de transport fluidique qui respectivement font partie du système de dosage de fibres sur la figure 1,
- la figure 5 représente schématiquement une vue isolée, simplifiée, agrandie, en perspective, d'un collecteur de fibres isolés qui fait partie de chacun des deux dispositifs de transport fluidique sur la figure 4, ce collecteur coopérant, comme illustré sur la figure 1, avec une trémie de réception respective de chacune des deux cuves sur la figure 2,
- la figure 6 représente schématiquement une vue isolée, simplifiée, de côté, du tambour rotatif sur la figure 3, ce tambour rotatif comportant une paroi perforée visible,
- la figure 7 représente schématiquement une vue isolée, simplifiée, agrandie, de côté, d'une portion de la paroi perforée du tambour rotatif sur la figure 6,
- la figure 8 représente schématiquement un mode privilégié d'un procédé de dosage mis en œuvre par le système de dosage sur la figure 1.

Comme annoncé précédemment et illustré sur les figures 1 à 7, l'invention concerne, selon un premier de ses aspects, une cuve 1 de dosage de fibres comprenant un port de chargement 10 et une unité de traitement 11 allongée le long d'un axe privilégié AB (figures 2-3, 6). Comme illustré sur les figures 1 et 2, le port de chargement 10 est ouvert vers l'extérieur de la cuve 1 et adapté à recevoir des amas de fibres. L'unité de traitement 11 est disposée à l'intérieur de la cuve 1 et adaptée :
∘ dans un premier état S1 de son fonctionnement, à coopérer avec le port de chargement 10 pour s'alimenter en amas de fibres,
∘ dans un deuxième état S2 de son fonctionnement distinct du premier état S1 de son fonctionnement, à désassembler les amas de fibres et à éjecter les fibres ainsi isolées les unes des autres, issues des amas désassemblés, dans la cuve 1.

L'unité de traitement 11 comporte un tambour rotatif 110 (figure 3) muni d'une paroi perforée 1100 (figures 6-7) et adapté :
- à rester à l'arrêt dans le premier état S1 de fonctionnement de l'unité de traitement 11 (figures 2-3, vitesse de rotation prédéterminée ω = 0), et
- à tourner (avec une vitesse de rotation prédéterminée ω, figure 6) autour de l'axe privilégié AB dans le deuxième état S2 de fonctionnement de l'unité de traitement 11.

Selon l'invention, la cuve 1 comprend en outre une trémie de réception 12 (figure 2) adaptée à récupérer les fibres isolées éjectées de l'unité de traitement 11.

De préférence, la trémie de réception 12 comporte des trous de purge (non représentés) adaptés à une purge (évacuation) ordonnée desdites fibres isolées vers l'extérieur (sous l'effet de la pesanteur G ou d'une force extérieure de nature fluidique induite, par exemple, par un champ de dépression environnante générée à l'extérieur de la cuve 1 de dosage autour de ces trous de purge).

Cet agencement contribue à doser plus finement les fibres isolées par la cuve 1 de dosage selon l'invention.

De préférence, les trous de purge peuvent comporter un dispositif de régulation commandé (par exemple, à distance) adapté à réguler un débit des fibres isolées sortant vers l'extérieur, hors de la trémie de réception 12 (sous l'effet de la pesanteur G ou d'une force extérieure de nature fluidique induite, par exemple, par un champ de dépression environnante générée à l'extérieur de la cuve 1 de dosage autour de ces trous de purge).

Cet agencement contribue à doser plus finement les fibres isolées par la cuve 1 de dosage selon l'invention.

Le tambour rotatif 110 peut présenter un volume entre environ 20 litres et environ 10000 litres. Cela contribue à élargir des possibilités fonctionnelles de la cuve selon l'invention : elle peut être aisément adaptée à un dosage de fibres isolées à petite échelle (par exemple, dans un laboratoire), ou à grande échelle (par exemple, dans une usine).

De préférence, la paroi perforée 1100 (non représentée sur la figure 3 aux fins de simplification mais visible sur les figures 6-7) du tambour rotatif 110 est allongée le long de l'axe privilégié AB et comporte une trappe 11000.

Comme illustré sur les figures 2-3, cette trappe 11000 peut être formée, par exemple, par deux portes distinctes l'une de l'autre. Ces portes peuvent être installées sur charnières et être munies de verrous (par exemple, mécaniques ou électriques adaptés à être commandés à distance). Cela simplifie un maniement de la trappe 11000 au quotidien par l'opérateur de la cuve 1.

Cette trappe 11000 est adaptée à être ouverte dans le premier état S1 de fonctionnement de l'unité de traitement 11. En effet, la trappe 11000 ouverte donne accès à l'intérieur du tambour rotatif 110, comme illustré sur les figures 2-3.

En outre, la trappe 11000 est adaptée à être fermée dans le deuxième état S2 de fonctionnement de l'unité de traitement, la trappe 11000 fermée verrouillant tout accès à l'intérieur du tambour rotatif 110 (figure 1).

De préférence, l'unité de traitement 11 comporte un mécanisme d'entrainement en rotation (non représenté) du tambour rotatif 110 équipé d'un variateur de vitesse (non représenté). Ce variateur est adapté à réguler sélectivement la vitesse de rotation ω du tambour rotatif 110 autour de l'axe privilégié AB.

L'unité de traitement 11 peut comporter une balance (non représentée) liée au tambour rotatif 110.

Le tambour rotatif 110 est, de préférence, métallique, par exemple, en acier inoxydable (pour éviter toute corrosion).

En outre, la cuve 1 peut comporter un dispositif de sécurité (non représenté) coopérant avec le port de chargement 10 et avec l'unité de traitement 11. Ce dispositif de sécurité (par exemple, un écran de sécurité) est adapté, dans le deuxième état S2 de fonctionnement de l'unité de traitement 11, à interdire tout accès au tambour rotatif 110 depuis l'extérieur de la cuve 1.

Comme illustré sur les figures 2-3, le tambour rotatif 110 peut comporter un premier compartiment intérieur 1101 et un deuxième compartiment intérieur 1102 distinct du premier compartiment intérieur 1101, le deuxième compartiment intérieur 1102 et le premier compartiment intérieur 1101 étant séparé l'un de l'autre par une cloison 1103.

Comme illustré sur les figures 2-3, la trappe 11000 ouverte est adaptée à donner accès à la fois au premier compartiment intérieur 1101 et au deuxième compartiment intérieur 1102.

De manière alternative (non représentée), le tambour rotatif 110 peut comporter une première trappe adaptée à donner accès uniquement au premier compartiment intérieur 1101 et une deuxième trappe adaptée à donner accès uniquement au deuxième compartiment intérieur 1102.

Cela facilite le travail de l'opérateur et, de manière générale, contribue à sécuriser davantage la cuve de dosage. En effet, il ne peut plus verser, par erreur, des premiers amas de fibres destinés, par exemple, au premier compartiment intérieur 1101 dans le deuxième compartiment (la deuxième trappe dans en état fermé verrouillant alors l'accès audit deuxième compartiment 1101 lors du chargement des premiers amas de fibres dans le premier compartiment intérieur 1101 via la première trappe dans un état ouverte).

De préférence, la paroi perforée du premier compartiment intérieur 1101 présente une première perforation (comme celle sur la figure 7) et la paroi perforée du deuxième compartiment intérieur 1102 présente une deuxième perforation (non représentée) distincte de la première perforation.

De préférence, la trémie de réception 12 comporte un peson (non représenté) adapté à peser (par exemple, au gramme prêt) les fibres isolées récupérées (dans ladite trémie 12) qui sont éjectées de l'unité de traitement 11, comme évoqué précédemment (et décrit plus en détails ci-dessous).

Le peson permet de doser avec précision (par exemple, au gramme prêt) les fibres isolées éjectées de l'unité de traitement 11. Cela contribue à rendre la cuve 1 plus fiable.

De préférence, le mécanisme d'entrainement en rotation du tambour rotatif 110 comporte un moteur (par exemple, électrique) avec frein. Cela permet de contrôler précisément chaque régime de rotation dudit tambour rotatif 110 (y compris son arrêt).

De préférence, le frein est adapté à coopérer avec le peson. Dans ces conditions, le frein est adapté à arrêter la rotation du tambour rotatif 110 autour de l'axe privilégié AB dès qu'un poids prédéterminé des fibres isolées est récupérées dans la trémie de réception 12.

De préférence, le frein est adapté à coopérer avec la balance de l'unité de traitement 11. Dans ces conditions, le frein est adapté à arrêter la rotation du tambour rotatif 110 autour de l'axe privilégié AB dès qu'un poids prédéterminé de l'unité de traitement 11 (et, notamment du tambour rotatifs 110 rempli par des amas de fibres) est atteint.

Grâce à cet agencement, il est possible de doser finement une quantité des fibres isolées sortante de l'unité de traitement 11.

Comme illustré sur les figures 1-2, le port de chargement 10 est disposé en haut de la cuve 1 selon l'axe de la pesanteur G.

Cela contribue à faciliter son chargement en amas de fibres par l'opérateur.

Comme illustré sur les figures 1-2, la trémie de réception 12 est disposé en bas de la cuve 1, à l'opposé du port de chargement 10 selon l'axe de la pesanteur G.

Grâce à cet agencement, il est possible de profiter de la pesanteur pour homogénéiser davantage la pluie fine des fibres isolés éjectées de l'unité de traitement 11 en direction de la trémie de réception 12.

De préférence, la cuve 1 est montée sur des paliers à roulement ou, de manière, alternative, sur des roues. Cela contribue à faciliter son déplacement lors de sa livraison.

De préférence, la cuve 1 comporte un capteur de positionnement (non représenté) coopérant, à la fois, avec le port de chargement 10 et l'unité de traitement 11. Ce capteur de positionnement est adapté à positionner la trappe 11000 du tambour rotatif 110 en face du port de chargement 10 lorsque l'unité de traitement 11 se trouve dans le premier état S1 de son fonctionnement.

Cet agencement contribue à rendre plus aisé et rapide une alimentation par l'opérateur du tambour rotatif 110 en amas de fibres.

De préférence, la cuve 1 peut comporter un calculateur (non représenté) muni :
- d'une première unité centrale dite CPU (en anglais Central Processing Unit), pour traitement multitâches de données, équipé d'un chronomètre,
- des moyens de mémorisation adaptés à enregistrer des données (par exemple, un poids prédéterminé de l'unité de traitement 11) et/ou des informations (par exemple, des règles, des commandes),
- au moins une interface homme-machine comportant au moins un moyen d'affichage (de préférence, un écran tactile) et/ou un moyen d'alerte (sonore, visuelle, tactile, odorante).

L'interface homme-machine est disposée, de préférence au moins sur la cuve 1 et est accessible à l'opérateur de la cuve 1. Cela rend l'utilisation de l'interface homme-machine de la cuve 1 plus pratique au quotidien.

De manière alternative, l'interface homme-machine peut être disposée à distance de la cuve 1, par exemple, dans une zone protégée (par exemple, contre bruit et pollution). Cela sécurise davantage l'opérateur utilisant la cuve 1 au quotidien.

L'unité centrale peut coopérer (par exemple, à l'aide des liaisons du type électriques, et/ou fluidiques, e/ou mécaniques) avec l'un ou plusieurs éléments de la cuve 1, par exemple, avec :
- le dispositif de sécurité de la cuve 1 coopérant avec le port de chargement 10 et avec l'unité de traitement 11, et/ou
- la balance de l'unité de traitement 11, et/ou
- le peson de la trémie de réception 12, et/ou
- le capteur de positionnement (coopérant avec le port de chargement 10 et l'unité de traitement 11), et/ou
- le mécanisme d'entrainement en rotation du tambour rotatif 110 (notamment avec le moteur électrique avec frein), et/ou
- avec le frein dudit moteur électrique du mécanisme d'entrainement en rotation du tambour rotatif 110, et/ou
- avec les verrous électriques (des portes de la trappe 11000) adaptés à être commandés à distance, et/ou
- dispositif de régulation commandé coopérant avec les trous de purge de la trémie de réception 12.

Grâce à ces agencements, il est possible d'adapter sélectivement les paramètres de travail de la cuve 1 en fonction des différentes tâches de dosage fin de fibres isolées à accomplir. Cela contribue à élargir des possibilités fonctionnelles de la cuve 1 selon l'invention.

De préférence, la cuve 1 de dosage comporte un bac de vidage (non représenté) disposé sous la trémie de réception 12 selon l'axe de la pesanteur G et adapté à récupérer les fibres isolées se trouvant dans la trémie de réception 12 à la fin de fonctionnement de la cuve 1 de dosage, lorsque le tambour rotatif 110 se trouve à l'arrêt (c'est-à-dire, lors d'un troisième état S3 de fonctionnement de l'unité de traitement 11 distinct du premier état S1 de son fonctionnement et du deuxième état S2 de son fonctionnement évoqué ci-dessus).

Cela facilite un entretien quotidien de la cuve 1 de dosage selon l'invention et, in fine, contribue à élargir ses possibilités fonctionnelles.

De préférence, la cuve 1 de dosage comporte une glissière 13 (figures 1-2) coopérant avec le port de chargement 10 et adapté à diriger les amas de fibres vers le port de chargement 10 et, notamment, vers la trappe 11000 du tambour rotatif 110, lorsque la cuve 1 se trouve dans le premier état de son fonctionnement S1.

Cet agencement facilite une alimentation de l'unité de traitement 11 en amas de fibres et contribue à minimiser des pertes inopinées des amas de fibres au niveau du port de chargement 10.

Comme illustré sur la figure 2, la glissière 13 peut être montée pivotante sur la cuve 1 de dosage. Dans ces conditions, la glissière 13 est confondue avec le dispositif de sécurité coopérant avec le port de chargement 10 et avec l'unité de traitement 11. Ainsi, la glissière 13 est adaptée à recouvrir (non représenté) le port de chargement 10 dans le deuxième état S2 de fonctionnement de l'unité de traitement 11 (pour interdire tout accès au tambour rotatif 110 depuis l'extérieur de la cuve 1). En outre, la glissière 13 est adaptée à être rabattue (écartée) du port de chargement 10 (de préférence, d'un angle de 90°, comme illustré sur la figure 2) dans le premier état S1de fonctionnement de l'unité de traitement 11 (pour autoriser l'accès au tambour rotatif 110 depuis l'extérieur de la cuve 1 lors de son chargement en amas de fibres par l'opérateur).

Grâce à la glissière 13 confondue avec le dispositif de sécurité, la cuve 1 de dosage devient plus légère et ergonomique ce qui, in fine, contribue à élargir ses possibilités fonctionnelles.

Comme annoncé précédemment et illustré sur les figures 1 à 7, l'invention concerne, selon un deuxième de ses aspects, un système 2 de dosage de fibres incluant au moins une cuve 1 de dosage de fibres selon l'invention décrite précédemment et comprenant notamment :
- un port de chargement 10 adapté à recevoir des amas de fibres,
- une unité de traitement 11 allongé le long d'un axe privilégié AB et disposée à l'intérieur de la cuve 1, l'unité de traitement 11 étant adaptée :
   ∘ dans un premier état S1 de son fonctionnement, à coopérer avec le port de chargement 10 pour s'alimenter en amas de fibres,
   ∘ dans un deuxième état S2 de son fonctionnement distinct du premier état S1 de son fonctionnement, à désassembler les amas de fibres et à éjecter les fibres ainsi isolées les unes des autres, issues des amas désassemblés, dans la cuve 1.

L'unité de traitement 11 comporte en outre un tambour rotatif 110 muni d'une paroi perforée 1100, ce tambour rotatif 110 étant adapté :
∘ à rester à l'arrêt dans le premier état S1 de fonctionnement de l'unité de traitement 11,
∘ à tourner autour de l'axe privilégié AB dans le deuxième état S2 de fonctionnement de l'unité de traitement 11.

En plus, ce système 2 de dosage comporte un dispositif de transport fluidique 3 adapté à transporter une quantité prédéterminée des fibres isolées. Dans un exemple de réalisation illustré sur les figures 1 et 4, ledit système 2 de dosage comprend deux cuves 1 de dosage selon l'invention et, par conséquent, deux dispositifs de transport fluidique 3.

Selon l'invention, l'axe privilégié AB est perpendiculaire à la pesanteur G (figures 2-3, 6-7). Chaque cuve 1 de dosage comprend sa propre trémie de réception 12 adaptée à récupérer les fibres isolées éjectées de l'unité de traitement 11. Dans ces conditions, chaque dispositif de transport fluidique 3 est adapté à coopérer avec la trémie de réception 12 pour transporter la quantité prédéterminée des fibres isolées de la trémie de réception 12 vers un récipient distant 4 (qui est propre à chaque trémie de réception 12 dans l'exemple de réalisation sur la figure 1). Ce récipient distant 4 peut comprendre, par exemple, un malaxeur adapté à mélanger plusieurs composants d'un mélange qui sert à fabriquer un matériau composite.

De préférence, chaque dispositif de transport fluidique 3 comporte un collecteur 30 de fibres isolées (figures 4, 5) coopérant, comme illustré sur la figure 1, avec la trémie de réception 12 (visible sur la figure 2) de la cuve 1 de dosage (et, notamment, avec les trous de purge de cette trémie de réception 12).

Grâce à cet agencement, il est possible d'éviter des pertes inopinées des fibres isolées entre la trémie de réception 12 et dispositif de transport fluidique 3.

De préférence, le dispositif de transport fluidique est du type pneumatique, à base d'un flux d'air comprimé.

Cela élargit des possibilités fonctionnelles du système 2 de dosage de fibres. En effet, l'air en tant qu'un « fluide porteur » des fibres isolées est moins agressif chimiquement comparé à, par exemple, l'eau. Ainsi, les fibres isolées (qui sont transportées par le flux d'air) ne subissent quasiment aucune oxydation. Il en a de même pour le dispositif de transport fluidique, et, notamment, ses conduits. En plus, séparer les fibres isolées du flux d'air (en sortie du dispositif de transport fluidique) nécessite moins d'énergie comparée à celle nécessaire pour séparer les fibres isolées d'un flux d'eau.

De préférence, chaque collecteur 30 de fibres isolées comporte à son extrémité orientée vers la trémie de réception 12 au moins une tête aspirante 300 adaptée à sucer, sous l'effet d'une dépression dans le dispositif de transport fluidique 3, les fibres isolées se trouvant dans la trémie de réception 12.

Grâce à cet agencement, il est possible d'éviter des pertes inopinées des fibres isolées entre la trémie de réception 12 et dispositif de transport fluidique 3.

De préférence, la tête aspirante 300 comporte une ouverture 3001 orientée vers la trémie de réception 12 (et, notamment, vers ses trous de purge) de la cuve 1 de dosage (de préférence, en regard de la trémie de réception 12 et, notamment, en regard de ses trous de purge orientés dans la direction de l'axe de la pesanteur G) : comme illustré sur la figure 5, ladite ouverture 3001 est orientée à l'opposé de l'axe de la pesanteur G.

Grâce à cet agencement, les fibres isolées tombant de la trémie de réception 12 dans l'ouverture 3001 sont soumises à deux forces de natures différentes, distinctes l'une de l'autre, qui coopèrent l'une avec l'autre dans la même direction (selon l'axe de la pesanteur G sur la figure 5) :
- la (première) force étant due à la dépression aspirante du dispositif de transport fluidique 3, et
- la (deuxième) force due à la pesanteur G.

La synergie de ces deux forces contribue à éviter des pertes inopinées des fibres isolées entre la trémie de réception 12 et dispositif de transport fluidique 3.

De préférence, la tête aspirante 300 comporte un clapet 3002 de régulation d'air adapté à contrôler la (première) force induite, via l'ouverture 3001, par la dépression aspirante du dispositif de transport fluidique 3.

Cela facilite un dosage précis des fibres isolées à l'entrée du dispositif de transport fluidique 3 ce qui, in fine, contribue à élargir des possibilités fonctionnelles offertes par le système 2 de dosage selon l'invention.

De préférence, le clapet 3002 de régulation d'air est adapté pour être commandé à distance.

Cela facilite une utilisation du système 2 de dosage selon l'invention.

De préférence, l'ouverture 3001 et le clapet 3002 de régulation d'air sont disposés dans deux plans distincts l'un de l'autre (de préférence, perpendiculaires l'un de l'autre, comme illustré sur la figure 5).

Cela facilite davantage le dosage précis des fibres isolées à l'entrée du dispositif de transport fluidique 3 ce qui, in fine, contribue à élargir des possibilités fonctionnelles offertes par le système 2 de dosage selon l'invention.

De préférence, le collecteur 30 de fibres isolées comporte un régulateur d'aspiration 3003 disposé à l'opposé de la tête aspirante 300 (selon la direction M d'un flux d'air aspiré par le dispositif de transport fluidique 3) et adapté à au moins réguler le clapet 3002 de régulation d'air pour contrôler le débit d'air aspirant via l'ouverture 3001.

Cela facilite davantage le dosage précis des fibres isolées à l'entrée du dispositif de transport fluidique 3 (ladite entrée se trouvant du côté de la cuve 1 de dosage) ce qui, in fine, contribue à élargir des possibilités fonctionnelles offertes par le système 2 de dosage selon l'invention.

De préférence, l'extrémité du collecteur 30 orientée vers la trémie de réception 12 comporte au moins deux (de préférence, quatre comme illustrés sur figures 4-5) appendices 301 issus d'une origine commune 302, ces appendices 301 étant écartés l'un de l'autre d'un premier angle α compris entre 10° et 80° : 10° ≤ α ≤ 80°. Dans ces conditions, chaque appendice 301 comporte un bout libre 303 disposé à l'opposé de ladite origine commune 302 et orienté vers la trémie de réception 12, l'ouverture 3001 et le clapet 3002 de régulation d'air étant disposés sur ce bout libre 303.

La présence des appendices 301 disposés par rapport à leur origine commune 302 à la manière des doigts écartés (d'une main humaine) permet d'élargir une zone de dépression tout autour de la trémie de réception 12. Grâce à cet agencement, il est possible d'éviter des pertes inopinées des fibres isolées entre la trémie de réception 12 et dispositif de transport fluidique 3.

De préférence, le régulateur d'aspiration 3003 est disposé en aval de l'origine commune 302 des appendices 301 selon la direction M d'un flux d'air aspiré par le dispositif de transport fluidique 3.

Cela facilite davantage le dosage précis des fibres isolées par le dispositif de transport fluidique 3 ce qui, in fine, contribue à élargir des possibilités fonctionnelles offertes par le système 2 de dosage selon l'invention.

De préférence, le dispositif de transport fluidique 3 comporte des tuyaux dans lesquels circulent les fibres isolées emportées par le flux d'air aspiré en direction M (figure 1) : de l'entrée du dispositif de transport fluidique 3 disposée du côté de la cuve 1 de dosage jusqu'à la sortie du dispositif de transport fluidique 3 disposée du côté du récipient distant 4. Dans ces conditions, le dispositif de transport fluidique 3 comporte un module d'aspiration 31 (par exemple, un ventilateur), de préférence commandé à distance) adapté à créer une dépression aspirante dans lesdits tuyaux.

Cela facilite davantage le dosage précis des fibres isolées par le dispositif de transport fluidique 3 ce qui, in fine, contribue à élargir des possibilités fonctionnelles offertes par le système 2 de dosage selon l'invention.

De préférence, le dispositif de transport fluidique 3 comporte un séparateur 32 (de préférence du type séparateur cyclone disposé en aval du ventilateur 31 selon la direction M du flux d'air dans le dispositif de transport fluidique 3) adapté à séparer les fibres isolées de l'air (fluide de transport desdites fibres).

Cela facilite davantage le dosage précis des fibres isolées traversant le dispositif de transport fluidique 3 ce qui, in fine, contribue à élargir des possibilités fonctionnelles offertes par le système 2 de dosage selon l'invention.

De préférence, le dispositif de transport fluidique 3 comporte en outre un revolver 33 disposé en aval du séparateur 32 selon la direction M du flux d'air dans le dispositif de transport fluidique 3 et adapté à orienter vers le récipient distant 4 lesdites fibres (précédemment isolées par la cuve 1 de dosage et séparées par le cyclone 33).

Cela facilite davantage le dosage précis des fibres isolées traversant le dispositif de transport fluidique 3 ce qui, in fine, contribue à élargir des possibilités fonctionnelles offertes par le système 2 de dosage selon l'invention.

De préférence, le dispositif de transport fluidique 3 comporte en outre une écluse 34 disposée, selon la direction M du flux d'air dans le dispositif de transport fluidique 3, entre le séparateur 32 et le revolver 33. Cette écluse 34 est adaptée à transférer sans perte les fibres isolées, séparées de l'air par le séparateur 32, vers un compartiment prédéterminé du revolver 33. Pour cela l'écluse 34 est adapté à se mettre en rotation dans un plan perpendiculaire à la direction M.

Cela facilite davantage le dosage précis des fibres isolées traversant le dispositif de transport fluidique 3 ce qui, in fine, contribue à élargir des possibilités fonctionnelles offertes par le système 2 de dosage selon l'invention.

De préférence, la direction M au moins entre le séparateur 32 et le revolver 33 coïncide avec l'axe de la pesanteur G pour permettre une descente des fibres depuis le séparateur 32 dans le revolver 33 via l'écluse 33 sous l'effet de la pesanteur.

De préférence, le calculateur (non représenté) de la cuve 1 est adapté à gérer le système 2 de dosage dans son intégralité. Cela rend la gestion dudit système de dosage 2 plus aisée.

En particulier, l'unité centrale du calculateur peut coopérer (par exemple, à l'aide des liaisons du type électriques, et/ou fluidiques, e/ou mécaniques) avec l'un ou plusieurs éléments de système 2 de dosage et, notamment, avec :
- clapet 3002 de régulation d'air (via la tête aspirante 300), et/ou
- régulateur d'aspiration 3003 du collecteur 30 de fibres isolées, et/ou
- module d'aspiration 31, et/ou
- revolver 33.

Grâce à ces agencements, il est possible d'adapter sélectivement les paramètres de travail du système 2 de dosage en fonction des différentes tâches de dosage fin de fibres isolées à accomplir. Cela contribue à élargir des possibilités fonctionnelles du système 2 de dosage selon l'invention.

Comme annoncé précédemment et illustré à l'aide d'un mode privilégié sur la figure 8, l'invention concerne, selon un troisième de ses aspects, un procédé E de dosage mis en œuvre par le système 2 de dosage selon l'invention évoqué ci-dessus.

Ce mode privilégié du procédé E de dosage comporte les étapes suivantes.

De manière préliminaire, on indique E1 à l'opérateur un premier poids et un premier type des amas de fibres à mettre dans le premier compartiment 1101 du tambour rotatif 110.

De manière préliminaire, on indique E2 à l'opérateur un deuxième poids et un deuxième type des amas de fibres à mettre dans le deuxième compartiment 1102 du tambour rotatif 110.

L'opérateur met E3 la cuve 1 dans le premier état S1 de son fonctionnement.

Le calculateur ordonne au moteur à frein du tambour rotatif 110 de positionner E30 la trappe 11000 du tambour rotatif en face du port de chargement.

Le calculateur contrôle E31 la position de la trappe 11000 à l'aide du capteur de positionnement de la cuve 1.

Le calculateur ordonne au dispositif de sécurité coopérant avec le port de chargement 10 et avec l'unité de traitement 11 d'autoriser E32 l'accès (de l'opérateur) au tambour rotatif 110.

Le calculateur ordonne aux verrous de déverrouiller E33 les portes de la trappe 11000.

L'opérateur accède E34 (en ouvrant les portes de la trappe 11000) au premier compartiment 1101 du tambour rotatif 110 et au deuxième compartiment 1102 du tambour rotatif 110.

L'opérateur charge E35 le premier compartiment 1101 du tambour rotatif 110 à l'aide des amas de fibres du premier type. Pour cela l'opérateur peut, par exemple, positionner un sac avec les amas de fibres directement sur le port de chargement et disposer de ses deux mains libres pour l'éventrer sur sa longueur, le secouer (par exemple, à l'aide des portes de la trappe 11000). Au moins l'une des portes de la trappe 11000 en état ouvert peut s'appuyer sur la glissière 13 (montée pivotante sur la cuve 1 de dosage, comme illustré sur les figures 1-2). Cela sécurise une articulation (charnière) de ladite porte de la trappe 11000 : en effet, la glissière 13 retient cette porte (dans une position prédéfinie ne pouvant pas nuire à la charnière) quel que soit le poids du sac avec les amas de fibres. Plus généralement, cet ensemble (ladite porte de la trappe 11000 ouverte, en appui sur la glissière 13 rabattue du port de chargement, comme illustré sur la figure 2) aide à l'opérateur de faire diriger les amas de fibres vers le port de chargement 10 et, notamment, vers la trappe 11000 du tambour rotatif 110. De ce fait, ledit ensemble joue un rôle protecteur de l'opérateur, par exemple, contre un renversement inopiné des amas de fibres sur le corps de l'opérateur. En plus, grâce audit ensemble (ladite porte de la trappe 11000 ouverte, en appui sur la glissière 13 rabattue du port de chargement, comme illustré sur la figure 2), l'opération de chargement des amas de fibres dans l'unité de traitement 11 peut s'opérer sans que l'opérateur soit obligé de toucher ces amas de fibres (qui peuvent, dans certains cas, être nocives et/ou toxiques).

Le calculateur vérifie E36 (pour, par exemple, éviter une surcharge) le premier poids des amas de fibres du premier type chargés à l'aide de la balance coopérant avec le tambour rotatif 110.

L'opérateur charge E37 le deuxième compartiment 1102 du tambour rotatif 110 à l'aide des amas de fibres du deuxième type.

Le calculateur vérifie E38 (pour, par exemple, éviter une surcharge) le deuxième poids des amas de fibres du deuxième type chargés à l'aide de la balance coopérant avec le tambour rotatif 110.

L'opérateur ferme E39 les portes de la trappe 11000 et met E40 la cuve 1 dans le deuxième état S2 de son fonctionnement.

Le calculateur ordonne aux verrous de verrouiller E41 les portes de la trappe 11000.

Le calculateur ordonne au dispositif de sécurité coopérant avec le port de chargement 10 et avec l'unité de traitement 11 d'interdire E42 tout accès au tambour rotatif 110 (depuis l'extérieur de la cuve 1 de dosage).

Le calculateur ordonne au dispositif de régulation de purger E43 la trémie de réception 12 via les trous de purge.

Le calculateur ordonne au peson de vérifier E44 le poids « zéro » des fibres isolées dans la trémie de réception 12.

Le calculateur ordonne au moteur à frein :
- de mettre E45 le tambour rotatif 110 en rotation autour de l'axe privilégié AB avec une vitesse de rotation ω prédéterminée : les amas de fibres sont désassemblés, les fibres ainsi isolées les unes des autres sont éjectées, par pluie fine à travers la paroi perforée 1100 du tambour rotatif 110, dans la trémie de réception 12, et
- d'actionner E46 le module d'aspiration 31 pour créer une dépression dans le dispositif de transport fluidique 3 et aspirer les fibres isolées, via les trous de purge de la trémie de réception 12, par le collecteur 30, en direction du séparateur 32.

De manière optionnelle, le calculateur peut ordonner au régulateur d'aspiration 3003 de contrôler E460 le débit d'air aspirant de l'ensemble des appendices 301 dudit collecteur 30. En plus, le calculateur peut ordonner au clapet 3002 de réguler davantage E461 le débit d'air aspirant au niveau de l'ouverture 3001 de la tête aspirante 300 de chaque appendice 301 (pris isolément l'un de l'autre).

Ensuite, le séparateur 32 sépare E47 les fibres du fluide transporteur, à savoir, de l'air : une fois sortie du séparateur 32, les fibres tombent alors, sous l'effet de la pesanteur G, dans l'écluse 34.

Le calculateur ordonne à l'écluse 34 de se mettre en rotation E48 dans un plan perpendiculaire à la direction M (qui coïncide dans cet endroit du dispositif de transport fluidique 3 avec l'axe de la pesanteur G) pour transférer sans perte les fibres isolées, séparées de l'air par le séparateur 32, vers un compartiment prédéterminé du revolver 33.

Ensuite, le revolver 33 oriente E49 les fibres isolées vers leur destination finale, à savoir : vers un récipient distant 4.

Le calculateur réalise E50 un monitorage continu en temps réel (tout au long du fonctionnement de l'unité de traitement 11 dans son deuxième état S2), à l'aide du peson, le poids des fibres isolées récupérées dans la trémie de réception 12. Une fois que 95% d'un tel dosage prédéterminé est atteint, le calculateur ordonne au moteur à frein de ralentir E51 pour réduire la pluie fine des fibres isolées tombant de l'unité de traitement 11 dans la trémie de réception 12 et pouvoir contrôler ainsi (à l'aide du peson), de préférence au gramme prêt, le poids des fibres dosées. Dès que 100% du dosage est atteint, le calculateur ordonne au moteur à frein de s'arrêter E52 pour ne plus produire des fibres isolées : le deuxième état S2 de fonctionnement de l'unité de traitement est terminé. L'aspiration des fibres isolées (déjà produites) depuis la trémie de réception 12 continue E53 pendant un temps préalablement imparti pour finir leur transport fluidique jusqu'au revolver 33. Puis, le calculateur ordonne au module d'aspiration 31 (ventilateur) de s'arrêter E54.

De manière optionnelle, une fois le système 2 de dosage est à l'arrêt complet (ce qui est défini à des fins de la présente description comme un « troisième état S3 de fonctionnement » de l'unité de traitement 11 distinct du premier état S1 de son fonctionnement et du deuxième état S2 de son fonctionnement), l'opérateur peut vérifier de manière ultime l'absence des fibres isolées dans la trémie de réception 12 et, le cas échéant, récupérer E55 le reste de ces fibres isolées dans le bac de vidange (disposé sous la trémie de réception 12 selon l'axe de la pesanteur G).

Un nouveau cycle de fonctionnement du système 2 de dosage selon l'invention peut alors commencer.

## Revendications

1. Système (2) de dosage de fibres incluant une cuve (1) de dosage de fibres comprenant :
• un port de chargement (10) adapté à recevoir des amas de fibres,
• une unité de traitement (11) allongé le long d'un axe privilégié (AB) et disposée à l'intérieur de la cuve (1), l'unité de traitement (11) étant adaptée :
∘ dans un premier état (S1) de son fonctionnement, à coopérer avec le port de chargement (10) pour s'alimenter en amas de fibres,
∘ dans un deuxième état (S2) de son fonctionnement distinct du premier état (S1) de son fonctionnement, à désassembler les amas de fibres et à éjecter les fibres ainsi isolées les unes des autres, issues des amas désassemblés, dans la cuve (1),
l'unité de traitement (11) comportant en outre un tambour rotatif (110) muni d'une paroi perforée (1100), ce tambour rotatif (110) étant adapté à tourner autour de l'axe privilégié (AB) dans le deuxième état (S2) de fonctionnement de l'unité de traitement (11),
le système (2) comportant en outre un dispositif de transport fluidique (3) adapté à transporter une quantité prédéterminée des fibres isolées,
la cuve (1) de dosage comprenant en outre une trémie de réception (12) adaptée à récupérer les fibres isolées éjectées de l'unité de traitement (11),
l'axe privilégié (AB) étant perpendiculaire à la pesanteur (G),
la paroi perforée (1100) du tambour rotatif (110) étant allongée le long de l'axe privilégié (AB),
le dispositif de transport fluidique (3) étant adapté à coopérer avec la trémie de réception (12) pour transporter la quantité prédéterminée des fibres isolées de la trémie de réception (12) vers un récipient distant (4),
le dispositif de transport fluidique (3) comportant un collecteur (30) de fibres isolées, ce collecteur (30) de fibres isolées coopérant avec la trémie de réception (12) de la cuve (1) de dosage,
le dispositif de transport fluidique (3) étant pneumatique, à base d'un flux d'air comprimé,
**caractérisé en ce que** le tambour rotatif (110) est adapté à rester à l'arrêt dans le premier état (S1) de fonctionnement de l'unité de traitement (11),
**en ce que** l'unité de traitement (11) comporte une balance liée au tambour rotatif (110),
**en ce que** ladite paroi perforée (1100) comporte une trappe (11000) adaptée à :
• être ouverte dans le premier état (S1) de fonctionnement de l'unité de traitement (11), la trappe (11000) ouverte donnant accès à l'intérieur du tambour rotatif (110),
• être fermée dans le deuxième état (S2) de fonctionnement de l'unité de traitement, la trappe (11000) fermée verrouillant tout accès à l'intérieur du tambour rotatif (110),
**en ce que** le collecteur (30) de fibres isolées comporte à son extrémité orientée vers la trémie de réception (12) au moins une tête aspirante (300) adaptée à sucer, sous l'effet d'une dépression dans le dispositif de transport fluidique (3), les fibres isolées se trouvant dans la trémie de réception (12),
**en ce que** la tête aspirante (300) comporte une ouverture (3001) orientée vers la trémie de réception (12) de la cuve (1) de dosage, et
**en ce que** la tête aspirante (300) comporte un clapet (3002) de régulation d'air adapté à contrôler une force induite, via l'ouverture (3001), par la dépression aspirante du dispositif de transport fluidique (3).

2. Système (2) de dosage selon la revendication 1, **caractérisé en ce que** l'ouverture (3001) et le clapet (3002) de régulation d'air sont disposés dans deux plans distincts l'un de l'autre.

3. Système (2) de dosage selon la revendication 1 ou 2, **caractérisé en ce que** le collecteur (30) de fibres isolées comporte un régulateur d'aspiration (3003) disposé à l'opposé de la tête aspirante (300) selon une direction (M) d'un flux d'air aspiré par le dispositif de transport fluidique (3), et
**en ce que** le régulateur d'aspiration (3003) est adapté à au moins réguler le clapet (3002) de régulation d'air pour contrôler le débit d'air aspirant via l'ouverture (3001).

4. Système (2) de dosage selon la revendication 3, **caractérisé en ce que** l'extrémité du collecteur (30) orientée vers la trémie de réception (12) comporte au moins deux appendices (301) issus d'une origine commune (302),
**en ce que** ces appendices (301) sont écartés l'un de l'autre d'un premier angle (α) compris entre 10° et 80°, et
**en ce que** chaque appendice (301) comporte un bout libre (303) disposé à l'opposé de ladite origine commune (302) et orienté vers la trémie de réception (12), l'ouverture (3001) et le clapet (3002) de régulation d'air étant disposés sur ce bout libre (303).

5. Système (2) de dosage selon la revendication 4, **caractérisé en ce que** le régulateur d'aspiration (3003) est disposé en aval de l'origine commune (302) des appendices (301) selon la direction (M) du flux d'air aspiré par le dispositif de transport fluidique (3).

## Patentansprüche

1. System (2) zum Faserdosieren mit einem Behälter (1) zur Faserdosierung, umfassend:
• eine Ladeöffnung (10), die zum Aufnehmen der Faserflusen geeignet ist,
• eine Bearbeitungseinheit (11), die sich entlang einer bevorzugten Achse (AB) erstreckt und innerhalb des Behälters (1) angeordnet ist, wobei die Bearbeitungseinheit (11) für Folgendes geeignet ist:
∘ in einem ersten Betriebszustand (S1) derselben mit der Ladeöffnung (10) zusammenzuwirken, um sich selbst mit Faserflusen zu versorgen,
∘ in einem zweiten Betriebszustand (S2) derselben, der sich vom ersten Betriebszustand (S1) unterscheidet, zum Auflösen der Faserflusen und zum Ausstoßen der so voneinander isolierten Fasern, die aus den aufgelösten Flusen stammen, in den Behälter (1),
wobei die Bearbeitungseinheit (11) ferner eine Drehtrommel (110) umfasst, die mit einer perforierten Wand (1100) versehen ist, wobei diese Drehtrommel (110) geeignet ist zum Rotieren im zweiten Betriebszustand (S2) der Bearbeitungseinheit (11) um die bevorzugte Achse (AB),
wobei das System (2) ferner eine Fluidtransportvorrichtung (3) umfasst, die geeignet ist zum Transportieren einer vorbestimmten Menge der isolierten Fasern, wobei der Behälter (1) ferner einen Aufnahmetrichter (12) umfasst, der geeignet ist zum Wiedergewinnen der aus der Bearbeitungseinheit (11) ausgestoßenen isolierten Fasern, wobei die bevorzugte Achse (AB) senkrecht zur Schwerkraft (G) ist, wobei die perforierte Wand (1100) der Drehtrommel (110) entlang der bevorzugten Achse (AB) langgestreckt ist, wobei die Fluidtransportvorrichtung (3) geeignet ist zum Zusammenwirken mit dem Aufnahmetrichter (12), um die vorbestimmte Menge der isolierten Fasern von dem Aufnahmetrichter (12) zu einem entfernten Behälter (4) zu transportieren, wobei die Fluidtransportvorrichtung (3) einen Sammler (30) für isolierte Fasern aufweist, wobei dieser Sammler (30) für isolierte Fasern mit dem Aufnahmetrichter (12) des Behälters (1) zur Faserdosierung zusammenwirkt, wobei die Fluidtransportvorrichtung (3) pneumatisch ist, basierend auf einem Druckluftstrom, **dadurch gekennzeichnet, dass** die Drehtrommel (110) geeignet ist zum Verbleiben im Stillstand im ersten Betriebszustand (S1) der Bearbeitungseinheit (11), **dass** die Bearbeitungseinheit (11) eine mit der Drehtrommel (110) verbundene Waage umfasst, **dass** die perforierte Wand (1100) eine Klappe (11000) umfasst, die für Folgendes geeignet ist:
• im ersten Betriebszustand (S1) der Bearbeitungseinheit (11) geöffnet zu werden, wobei die geöffnete Klappe (11000) den Zugang zum Inneren der Drehtrommel (110) ermöglicht,
• im zweiten Betriebszustand (S2) der Verarbeitungseinheit geschlossen zu werden, wobei die geschlossene Klappe (11000) jeglichen Zugang zum Inneren der Drehtrommel (110) verriegelt,
**dass** der Sammler (30) für isolierte Fasern an seinem dem Aufnahmetrichter (12) zugewandten Ende mindestens einen Saugkopf (300) aufweist, der geignet ist zum Absaugen die im Aufnahmetrichter (12) befindlichen isolierten Fasern unter der Wirkung eines Unterdrucks in der Fluidtransportvorrichtung (3), **dass** der Saugkopf (300) eine Öffnung (3001) aufweist, die auf den Aufnahmetrichter (12) des Behälters (1) gerichtet ist, und **dass** der Saugkopf (300) ein Luftregelventil (3002) aufweist, das geeignet ist zum Steuern einer über die Öffnung (3001) durch den Saugunterdruck der Fluidtransportvorrichtung (3) induzierte Kraft.

2. System (2) zum Faserdosieren nach Anspruch 1, **dadurch gekennzeichnet, dass** die Öffnung (3001) und das Luftregelventil (3002) in zwei voneinander getrennten Ebenen angeordnet sind.

3. System (2) zum Faserdosieren nach Anspruch 1 oder 2, **dadurch gekennzeichnet, dass** der Sammler (30) für isolierte Fasern einen Ansaugregler (3003) aufweist, der gegenüber dem Ansaugkopf (300) in einer Richtung (M) eines von der Fluidtransportvorrichtung (3) angesaugten Luftstroms angeordnet ist, und **dass** der Ansaugregler (3003) geeignet ist zum Regeln zumindest des Luftregelventils (3002) um die Durchflussmenge der durch die Öffnung (3001) angesaugten Luft zu kontrollieren.

4. System (2) zum Faserdosieren nach Anspruch 3, **dadurch gekennzeichnet, dass** das dem Aufnahmetrichter (12) zugewandte Ende des Sammlers (30) mindestens zwei Fortsätze (301) von einem gemeinsamen Ursprung (302) aufweist, **dass** diese Fortsätze (301) um einen ersten Winkel (α) zwischen 10° und 80° voneinander beabstandet sind, und **dass** jeder Fortsatz (301) ein freies Ende (303) aufweist, das gegenüber dem gemeinsamen Ursprung (302) angeordnet und zum Aufnahmetrichter (12) hin ausgerichtet ist, wobei die Öffnung (3001) und das Luftregelventil (3002) an diesem freien Ende (303) angeordnet sind.

5. System (2) nach zum Faserdosieren Anspruch 4, **dadurch gekennzeichnet, dass** der Ansaugregler (3003) in Richtung (M) des von der Fluidtransportvorrichtung (3) angesaugten Luftstroms stromabwärts des gemeinsamen Ursprungs (302) der Fortsätze (301) angeordnet ist.

## Claims

1. Fiber metering system (2) including a fiber metering vessel (1), comprising:
• a loading port (10) suitable for receiving bundles of fibers,
• a processing unit (11) elongated along a privileged axis (AB) and arranged inside the vessel (1), the processing unit (11) being suitable for:
∘ in a first operating state (S1), cooperating with the loading port (10) in order to be supplied with bundles of fibers,
∘ in a second operating state (S2) that is different from the first operating state (S1), disassembling the bundles of fibers and ejecting the fibers thus isolated from one another, from the disassembled bundles, into the vessel (1),
the processing unit (11) further comprising a rotating drum (110) provided with a perforated wall (1100), said rotating drum (110) being suitable for rotating about the privileged axis (AB) in the second operating state (S2) of the processing unit (11),
the system (2) further comprising a fluid transport device (3) suitable for transporting a predetermined quantity of the isolated fibers, the metering vessel (1) further comprising a receiving hopper (12) suitable for recovering the isolated fibers ejected by the processing unit (11), the privileged axis (AB) being perpendicular to gravity (G), the perforated wall (1100) of the rotating drum (110) being elongated along the privileged axis (AB), the fluid transport device (3) being suitable for cooperating with the receiving hopper (12) to transport the predetermined quantity of isolated fibers from the receiving hopper (12) to a remote container (4), the fluid transport device (3) comprising an isolated fiber collector (30), said isolated fiber collector (30) cooperating with the receiving hopper (12) of the metering vessel (1), the fluid transport device (3) being pneumatic, based on a flow of compressed air, **characterized in that** the rotating drum (110) is suitable for remaining stationary in the first operating state (S1) of the processing unit (11), **in that** the processing unit (11) comprises scales linked to the rotating drum (110), **in that** said perforated wall (1100) comprises a hatch (11000) suitable for:
• being open in the first operating state (S1) of the processing unit (11), the open hatch (11000) giving access to the interior of the rotating drum (110),
• being closed in the second operating state (S2) of the processing unit, the closed hatch (11000) blocking all access to the interior of the rotating drum (110),
**in that** the isolated fiber collector (30) comprises, at the end thereof oriented toward the receiving hopper (12), at least one suction head (300) suitable for sucking, under a vacuum in the fluid transport device (3), the isolated fibers in the receiving hopper (12), **in that** the suction head (300) has an opening (3001) oriented toward the receiving hopper (12) of the metering vessel (1), and **in that** the suction head (300) comprises an air regulating valve (3002) suitable for controlling a force induced, via the opening (3001), by the suction vacuum of the fluid transport device (3).

2. Metering system (2) according to claim 1, **characterized in that** the opening (3001) and the air regulating valve (3002) are arranged in two planes that are different from one another.

3. Metering system (2) according to either claim 1 or claim 2, **characterized in that** the isolated fiber collector (30) comprises a suction regulator (3003) arranged opposite the suction head (300) in a direction (M) of a flow of air sucked in by the fluid transport device (3), and **in that** the suction regulator (3003) is suitable for at least regulating the air regulating valve (3002) to control the suction air flow through the opening (3001).

4. Metering system (2) according to claim 3, **characterized in that** the end of the collector (30) oriented toward the receiving hopper (12) comprises at least two appendages (301) from a common origin (302), **in that** said appendages (301) are spaced from one another by a first angle (α) of between 10° and 80°, and **in that** each appendage (301) comprises a free end (303) arranged opposite said common origin (302) and oriented toward the receiving hopper (12), the opening (3001) and the air regulating valve (3002) being arranged on said free end (303).

5. Metering system (2) according to claim 4, **characterized in that** the suction regulator (3003) is arranged downstream of the common origin (302) of the appendages (301) in the direction (M) of the flow of air sucked in by the fluid transport device (3).
